# EUROPÄISCHE PATENTSCHRIFT

(11) **EP 2 928 605 B1**
(45) Veröffentlichungstag und Bekanntmachung des Hinweises auf die Patenterteilung: **04.09.2019**
(21) Anmeldenummer: 13805819.3
(22) Anmeldetag: 05.12.2013
(51) Int. Cl.: B01L 3/00

(54) **REAKTIONSGEFÄSS MIT MAGNETISCHEM VERSCHLUSS**
REACTION VESSEL HAVING A MAGNETIC CLOSURE
RÉCIPIENT DE RÉACTION À FERMETURE MAGNÉTIQUE

(30) Priorität: 05.12.2012 DE 102012222351
(43) Veröffentlichungstag der Anmeldung: 14.10.2015
(73) Patentinhaber: GNA Biosolutions GmbH, 82152 Planegg (DE)
(72) Erfinder: BUERSGENS, Federico, 82152 Planegg (DE); STEHR, Joachim, 82152 Planegg (DE); ULLERICH, Lars, 82152 Planegg (DE); ANDRES, Tobias, 82152 Planegg (DE); GRAESSEL, Matthias, 82152 Planegg (DE)
(74) Vertreter: SR Huebner - Munich Patentanwaltspartnerschaft mbB
(86) Internationale Anmeldenummer: PCT/EP2013/075637
(87) Internationale Veröffentlichungsnummer: WO 2014/086912

(56) Entgegenhaltungen:
- EP-A1- 1 612 529
- WO-A1-2006/050636
- WO-A2-2006/020182
- WO-A2-2009/075513
- JP-A- 2000 292 325
- US-A- 3 724 820
- US-A1- 2006 021 673
- US-A1- 2011 239 791

## Beschreibung

### Hintergrund der Erfindung

Die Erfindung betrifft ein Reaktionsgefäß mit einer ersten und einer zweiten Unterteilung, wobei in einem ersten Zustand des Reaktionsgefäßes die erste von der zweiten Unterteilung getrennt ist und in einem zweiten Zustand die erste mit der zweiten Unterteilung verbunden ist. Ferner ist die Verwendung des Reaktionsgefäßes in einem Verfahren zum Nachweis von Proteinen und/oder Nukleinsäuren und in einem Verfahren zur Vervielfältigung von Nukleinsäuren Teil der Erfindung. Die Erfindung umfasst ferner ein Verfahren zur Überführung des einen in den anderen der beiden Zustände des Reaktionsgefäßes.

### Stand der Technik

Die Patentanmeldung WO 00/12675 beschreibt eine Vorrichtung mit einem ersten hohlen gestreckten Zylinder mit einem geschlossenen Ende und darin einer Vielzahl von Kammern, einem zweiten hohlen gestreckten Zylinder, der innen durchgehend angrenzend an den ersten Zylinder positioniert ist und zu einer relativen Drehung imstande ist. In einer geschlossenen Position A wird eine Probe in den zweiten Zylinder eingebracht. Der zweite Zylinder enthält Reagenzien zur Extraktion von Nukleinsäuren. Nach einer Inkubationsperiode wird der zweite Zylinder in eine offene Position B rotiert. Die extrahierte Nukleinsäure verbleibt in einer oberen Kammer in einer Festphase während die Flüssigkeit in ein Reservoir fließt. Als Nächstes wird der zweite Zylinder in die geschlossene Position A rotiert, so dass der zweite Zylinder versiegelt ist, Wasser wird hinzugefügt und eine Abdeckung wird verschlossen. Wenn ein ausreichender Druck auf die Abdeckung ausgeübt wird, so wird eine Reaktionsperle aus einer Kammer dem zweiten Zylinder hinzugefügt. Die Reaktionsperle enthält die für eine Amplifikation notwendigen Enzyme, die in dem Wasser resuspendiert werden. Die Amplifikation findet an der Festphase statt, die die extrahierten Nukleinsäuren enthält. Nach einer geeigneten Inkubationszeit wird der zweite Zylinder relativ zum ersten Zylinder in eine Auswasch-Position C rotiert. Die Reaktionsmischung der Amplifikation kann in die Detektionskammer eintreten und wird von einem Kissen absorbiert. Wenn das Kissen eine ausreichende Menge an Flüssigkeit aufgesaugt hat, wird die Reaktionsmischung von einem Streifen aufgesogen. Auf dem Streifen binden farbige Mikropartikel an die Haptene aus der Amplifikationsreaktion und bewegen sich zur Fangzone auf einer Membran, wo sie eine sichtbare Detektionslinie bilden, falls die Zielsequenz vorhanden ist.

Die Patentanmeldung WO 2006/050636 A1 beschreibt ein PCR-Reaktionsgefäß mit einem rohrförmigen Körper und einer Kappe, wobei die innere Oberfläche der Kappe mit einer inneren Röhre versehen ist und die innere Röhre mit mindestens einem Loch versehen ist. Das Reaktionsgefäß ist geeignet zum Ausführen einer Nested-PCR, wobei Reagenzien für den verschachtelten, inneren Teil der PCR in der inneren Röhre zur Verfügung gestellt werden können. Nachdem der erste Teil der PCR beendet ist, kann das Reaktionsgefäß zentrifugiert werden oder Vibrationen ausgesetzt werden, sodass die Reagenzien aus der inneren Röhre freigesetzt werden. Danach kann der zweite Teil der PCR ausgeführt werden.

Das US-Patent 5 576 197 offenbart ein Reaktionsgefäß für PCR, in dem Wachs auf die Innenfläche aufgebracht wird. Dabei ist das Wachs an einer Position, die in etwa auf der Höhe des Meniskus eines eingefüllten PCR-Mix ist. Das Wachs verschließt das Volumen des Gefäßes nicht vollständig. Zugleich ist das Wachs bei Temperaturen unter 40°C fest und flüssig bei PCR-Temperaturen. Wenn das Wachs verflüssigt wird, bedeckt es spontan die Oberfläche des PCR-Mix. Das Wachs liegt in einer ausreichenden Menge vor, so dass wenn das Wachs verflüssigt ist, es die Oberfläche des PCR-Mix vollständig bedeckt.

In der Patentschrift US 5411 876 werden Verbesserungen der PCR beschrieben. Dabei wird die übliche Überschichtung des PCR-Mix mit Mineralöl durch eine Schicht Fett oder Wachs ersetzt, deren Festigkeit bei Raumtemperatur oder darunter eine Barriere gegen das Vermischen der oberhalb und unterhalb der Fett- oder Wachsschicht getrennten wässrigen Reagenzien schafft. Während der PCR verwandelt sich die feste Barriere in eine Flüssigkeit mit niedriger Viskosität, die leichter als Wasser ist und die durch eine wässrige Schicht oberhalb verdrängt wird. Die obere wässrige Schicht enthält alle PCR-Reagenzien, die nicht in der unteren wässrigen Schicht vorhanden sind. In der Folge mischen sich die vorher getrennten Reagenzien, um eine vollständige Reaktion mithilfe der thermischen Konvektion durch die Erhitzung des Reaktionsgefäßes zu schaffen. Das geschmolzene Fett oder Wachs schafft eine Dampfbarriere, um die Verdampfung der Lösung während der thermischen PCR-Zyklen zu minimieren und bildet bei Kühlung, nachdem die Amplifikation vollendet ist, wieder eine feste Barriere, die unter anderem die Wahrscheinlichkeit der Kontamination folgender Reaktionen mindert.

Die Patentanmeldung WO 2008/047272 A2 offenbart eine Vorrichtung, die zur Verwendung bei der Amplifikation und Detektion von Nukleinsäuren geeignet ist. Die Vorrichtung umfasst ein einfaches Probenröhrchen mit einer Kammer, die vorzugsweise an der Oberseite offen ist, sodass ihr Inhalt herausfließt, wenn das Probenröhrchen auf den Kopf gestellt wird. Das Probenröhrchen umfasst ferner einen Deckel, der ein Microarray für Nukleinsäuren enthält, mit dem amplifizierte Proben DNA hybridisieren kann.

Aus der internationalen Offenlegungsschrift WO 2009/075513 ist eine Bio-Ventil-Dünnschichtvorrichtung bekannt, die mehrere Kammern umfasst, zum Beispiel eine Vorbereitungskammer, eine Pufferkammer, eine Reaktionskammer und eine Abfallkammer. Zwischen den Kammern angeordnete magnetische Ventile können durch die Kraft eines beweglichen Permanentmagneten geöffnet und geschlossen werden.

Die Patentschrift US 3,424,820 offenbart ein Verfahren, bei dem zwei Substanzen durch Einwirken eines Magnetfeldes miteinander vermischt werden. In einem ersten Zustand sind diese Substanzen durch eine Flüssigkeit, die eine bestimmte Dichte aufweist, getrennt. Ein Perforator kann mittels magnetischer Felder so in Bewegung versetzt werden, dass die trennende Flüssigkeit perforiert und infolge dessen die beiden Substanzen miteinander vermischt werden.

Die Patentanmeldung US 2006 0116270 A1 offenbart ein System für die Aufrechterhaltung einer Flüssigkeitsabtrennung, das einen Flüssigkeitsbehälter, ein magnetisch betätigtes Ventil innerhalb des Flüssigkeitsbehälters und eine Zentrifuge umfasst, die das Ventil so positioniert, dass Flüssigkeit an dem Ventil vorbeifließen kann, während die Zentrifuge läuft. Das Ventil enthält ein Eisenmaterial, das in einen Stopfen eingebracht ist. Der Stopfen interagiert mit einem Elektromagnet eines Ventilaktuators. Diese Interaktion bewirkt, dass das Ventil selektiv geöffnet und geschlossen wird. Wenn das Ventil offen ist, dann ist der Fluss einer Probe um das Ventil herum möglich. Bei geschlossenem das Ventil wird der Fluss der Probe um das Ventil herum blockiert.

Ähnliche Vorrichtungen sind aus der japanischen Offenlegungsschrift JP 2000 292325 A sowie den internationalen Patentanmeldungsveröffentlichungen WO 2006/050636 A1 und WO 2006/020182 A2 bekannt.

### Der Erfindung zugrundeliegende Aufgabe

Der Erfindung liegt die Aufgabe zugrunde, ein verbessertes Reaktionsgefäß und eine Verwendung für ein solches verbessertes Reaktionsgefäß bereitzustellen. Zudem besteht eine Aufgabe der Erfindung darin, ein Verfahren unter Einsatz des verbesserten Reaktionsgefäßes zur Verfügung zu stellen.

### Erfindungsgemäße Lösung

Die Aufgabe wird erfindungsgemäß durch ein Reaktionsgefäß mit den Merkmalen der Ansprüche 1, 2 und 3 gelöst. Die Aufgabe wird zudem durch eine Verwendung des Reaktionsgefäßes in einem Verfahren zur Aufreinigung, Modifizierung und/oder zum Nachweis von Proteinen und/oder Nukleinsäuren gelöst. Eine weitere Lösung der erfindungsgemäßen Aufgabe besteht in einem Verfahren zur Überführung des einen in den anderen der beiden Zustände des Reaktionsgefäßes.

Das Reaktionsgefäß ist ein Gefäß, das dazu geeignet ist, dass eine Reaktion in ihm ausgeführt werden kann. Vorzugsweise ist das Reaktionsgefäß verschließbar, z. B. mit einem Deckel. Das bevorzugt verschlossene Reaktionsgefäß ist gegenüber seiner Umgebung flüssigkeitsdicht, besonders vorzugsweise ist es gasdicht.

Das Reaktionsgefäß kann prinzipiell jede beliebige Form und Größe annehmen. Bevorzugt ist das Reaktionsgefäß im Wesentlichen zylindrisch, kreiszylindrisch oder konisch, besonders vorzugsweise weist das Reaktionsgefäß sowohl einen im Wesentlichen kreiszylindrischen Anteil als auch einen im Wesentlichen konischen Anteil auf. In einer anderen Ausführungsform hat das Reaktionsgefäß z.T. plane Wände, ins besondere z.B. eine rechteckige Grundfläche, wie bei handelsüblichen Küvetten. Vorzugsweise beträgt der Rauminhalt des Reaktionsgefäßes weniger als 500 ml, besonders vorzugsweise weniger als 100 ml, besonders vorzugsweise als 50 ml, besonders vorzugsweise weniger als 25 ml, besonders vorzugsweise weniger als 10 ml, besonders vorzugsweise weniger als 5 ml, besonders vorzugsweise weniger als 2,5 ml, besonders vorzugsweise kleiner als 1 ml, besonders vorzugsweise kleiner als 0,5 ml und ganz besonders vorzugsweise kleiner 0,25 ml. Zugleich ist der bevorzugte Rauminhalt des Reaktionsgefäßes größer als 0,05 ml, besonders bevorzugt ist er größer als 0,1 ml. Vorzugsweise ist das Reaktionsgefäß zumindest teilweise, besonders vorzugsweise in seiner Gesamtheit aus einem oder mehreren inerten Materialien wie Glas oder Kunststoff, vorzugsweise Polyethylen, Polypropylen oder Silikon, gefertigt. Darüber hinaus ist das Reaktionsgefäß vorzugsweise transparent, damit eine optische Inspektion des Öffnungsmechanismus bzw. des Öffnungserfolges möglich ist.

Das Reaktionsgefäß weist mindestens zwei Unterteilungen auf. In dem ersten Zustand ist die erste von der zweiten Unterteilung getrennt, sodass keine Flüssigkeit - vorzugsweise auch keine Gase - von einer der beiden Unterteilungen in die andere fließen kann. In dem zweiten Zustand ist die erste mit der zweiten Unterteilung verbunden und Flüssigkeiten - vorzugsweise auch Gase - können von einer der beiden Unterteilungen in die andere fließen.

Eine Unterteilung kann an die andere angrenzen, eine kann die andere umfassen. Die Unterteilungen können auch voneinander beabstandet sein, so dass sie nicht aneinander angrenzen. Das verschlossene Reaktionsgefäß umschließt die Unterteilungen. Vorzugsweise sind die Unterteilungen im Reaktionsgefäß befestigt. Es ist jedoch auch möglich, dass eine oder beide Unterteilungen sich lose im Reaktionsgefäß befinden.

Beim Übergang vom ersten in den zweiten Zustand werden die Unterteilungen verbunden. Dies kann reversibel geschehen, sodass das Reaktionsgefäß vom zweiten wieder in den ersten Zustand überführt werden kann. Es ist jedoch auch möglich, dass der zweite Zustand irreversibel hergestellt wird, z. B. wenn eine Wand, die die erste von der zweiten Unterteilung trennt, bei der Zustandsänderung zerstört wird.

Das Reaktionsgefäß kann vorzugsweise noch weitere Unterteilungen aufweisen. Die weiteren Unterteilungen können in dem ersten und/oder zweiten Zustand mit der ersten und/oder der zweiten Unterteilung und/oder untereinander verbunden oder voneinander getrennt sein. Zudem kann vorzugsweise das Reaktionsgefäß noch weitere Zustände annehmen. In den weiteren Zuständen können vorzugsweise ein oder mehrere der weiteren Unterteilungen mit einer oder mehreren der weiteren Unterteilungen und/oder mit der ersten und/oder der zweiten Unterteilung verbunden oder von diesen getrennt sein.

In dem erfindungsgemäßen Verfahren kann der erste und/oder zweite Zustand durch das Einwirken eines magnetischen Feldes in den anderen der beiden Zustände überführt werden. Durch Einwirken eines magnetischen Feldes kann die erste von der zweiten Unterteilung getrennt oder die erste mit der zweiten Unterteilung verbunden werden.

Erfindungsgemäß kann das Reaktionsgefäß in einem Verfahren zur Aufreinigung, Modifizierung und/oder zum Nachweis von Proteinen und/oder Nukleinsäuren verwendet werden. Dabei kann eine erste Reaktion in der ersten Unterteilung ablaufen, die zunächst von der zweiten Unterteilung getrennt ist. Die erste Reaktion kann z. B. die Vermehrung von Nukleinsäuren mittels PCR oder die Aufreinigung von Nukleinsäuren oder Proteinen aus einer Probe sein. Durch Verbinden der beiden Unterteilungen können Reagenzien aus der zweiten Unterteilung zu der ersten Unterteilung hinzugefügt werden, sodass eine zweite Reaktion ablaufen kann. Die zweite Reaktion kann z. B. eine Nachweisreaktion auf eine spezifische Nukleinsäure oder ein spezifisches Protein sein. Auf diese Weise können Nukleinsäuren und Proteine besonders einfach und kontaminationsarm analysiert werden. Die Modifizierung kann beispielsweise in einer Verdauung einer Probe oder Markierung eines Proteins oder einer Nukleinsäure bestehen. Das Reaktionsgefäß kann erfindungsgemäß in einem Verfahren zur Vervielfältigung von Nukleinsäuren verwendet werden. Dabei sind vorzugsweise in der ersten Unterteilung lediglich ein Teil der für die Vervielfältigung benötigten Reagenzien vorhanden. Der übrige Teil ist vorzugsweise ausschließlich in der zweiten Unterteilung enthalten. Zur Ausführung der Vervielfältigung kann die erste Unterteilung mit der zweiten Unterteilung durch Einwirken eines magnetischen Feldes verbunden werden. Durch die getrennte Lagerung der beiden Teile ist eine höhere Haltbarkeit der Reagenzien erreichbar. Zudem können durch die gezielte An- oder Abwesenheit und die Konzentration der jeweiligen Reagenzien in jedem der beiden Teile die jeweils gewünschten Reaktionsbedingungen optimiert eingestellt werden.

Die Erfindung enthält ferner ein Verfahren zur Zustandsänderung des Reaktionsgefäßes. In diesem Verfahren wird das Reaktionsgefäß einem magnetischen Feld ausgesetzt. Dabei ist vor dem Aussetzen entweder kein magnetisches Feld vorhanden oder ein zuvor vorhandenes magnetisches Feld wird beim Aussetzen in Ausrichtung und/oder Feldstärke verändert. Dies kann durch eine Bewegung des Reaktionsgefäßes relativ zu einem vorhandenen magnetischen Feld verwirklicht werden. Alternativ kann auch ein zeitlich nicht konstantes magnetisches Feld verwendet werden, z.B. kann zur Zustandsänderung ein magnetisches Feld mit einem Elektromagneten erzeugt oder verändert werden.

Durch die Erfindung ist es vorteilhafterweise möglich, zwei unterschiedliche Flüssigkeiten in zwei Unterteilungen eines Reaktionsgefäßes aufzubewahren, ohne dass sich die Flüssigkeiten vermischen. Zu gegebener Zeit kann dann, vorzugsweise ohne dass das Gefäß geöffnet werden muss, durch Einwirken eines magnetischen Feldes, eine Unterteilung mit der anderen verbunden werden, so dass sich die beiden Flüssigkeiten miteinander vermischen können. So sind zweistufige Nachweismethoden ohne ein zwischenzeitliches Öffnen des Reaktionsgefäßes möglich, wodurch auf Arbeitsschritte eingespart und Kontaminationen vermieden werden können. Der Verzicht auf die Öffnung des Reaktionsgefäßes zur Vermischung der Flüssigkeiten kann die Automatisierung von Reaktionen vereinfachen. Im Stand der Technik werden Wachse zum Trennen von zwei Flüssigkeiten in einem Reaktionsgefäß verwendet, die zum Vermischen der Flüssigkeiten erhitzt werden; sobald das Wachs erkaltet und somit erhärtet ist dann keine Vermischung mehr möglich bzw. stark erschwert. Erfindungsgemäß kann ein inertes Material zur Trennung der Flüssigkeiten in den Unterteilungen verwendet werden, zur Vermischung der Flüssigkeiten ist kein Erhitzen nötig, wodurch eine Beeinträchtigung von Reaktionen vermieden werden kann. Zudem ermöglicht die Erfindung die Herstellung eines konstruktiv einfachen, günstig zu fertigenden Reaktionsgefäßes.

### Bevorzugte Ausgestaltungen der Erfindung

Vorzugsweise sind im ersten Zustand die erste und zweite Unterteilung durch einen beweglichen Verschluss voneinander getrennt. Durch eine geeignete Bewegung des beweglichen Verschlusses kann die erste mit der zweiten Unterteilung verbunden werden. Der bewegliche Verschluss kann prinzipiell eine beliebige Form annehmen, vorzugsweise ist der bewegliche Verschluss jedoch sphärisch oder zylindrisch geformt. Durch die Wahl eines geeigneten beweglichen Verschlusses kann die Verbindung der ersten mit der zweiten Unterteilung reversibel gestaltet werden. So kann bei geeigneter Ausführung auch erreicht werden, dass durch eine Bewegung des beweglichen Verschlusses eine Trennung von zunächst verbundenen Unterteilungen herbeigeführt werden kann. Bewegung des beweglichen Verschlusses, die zur Zustandsänderung des Reaktionsgefäßes führt, kann in einer translatorischen oder rotatorischen Bewegung oder aus einer Kombination der beiden Bewegungsarten bestehen. Der bewegliche Verschluss kann aus einem einzelnen oder mehreren Elementen bestehen. In einer Ausführungsform ist der bewegliche Verschluss eine Kugel, die die erste Unterteilung gegenüber der zweiten Unterteilung abschließt. Ein einteiliger beweglicher Verschluss kann vorteilhafterweise besonders einfach produziert werden.

In einer weiteren Ausführungsform besteht der bewegliche Verschluss aus einer Klappe und einem Riegel. Die Klappe kann die beiden Unterteilungen gegeneinander abgrenzen, der Riegel kann die Klappe arretieren. Um die Zustandsänderung herbeizuführen muss in dieser Ausführungsform zunächst der Riegel bewegt werden, so dass die Klappe freigegeben wird. Erst dann kann die Klappe bewegt werden. Mit einem solchen zweiteiligen beweglichen Verschluss kann verhindert werden, dass die Zustandsänderung z.B. während einer optionalen Zentrifugation oder durch Stöße unbeabsichtigt erzeugt wird, z.B. durch einen ungepolsterten Fall auf den Boden. Eine solche unbeabsichtigte, vorzeitige Zustandsänderung kann vorzugsweise durch den erfindungsgemäßen Riegel auch in solchen Fällen verhindert werden, in denen sich in der verschlossenen Unterteilung ein hoher Überdruck aufbaut (sei es durch eine hohe Temperatur, durch die Verwendung sehr flüchtiger Chemikalien, durch reaktionsbedingte Gasbildung oder durch geringen Außendruck z.B. während des Transports).

In einer bevorzugten Ausführungsform enthält der bewegliche Verschluss eine magnetische Komponente. Besonders vorzugsweise besteht der bewegliche Verschluss aus der magnetischen Komponente. Die bevorzugte magnetische Komponente ist zylindrisch oder sphärisch. Durch das Einwirken des magnetischen Feldes kann die magnetische Komponente des beweglichen Verschlusses bewegt werden. In einem inhomogenen magnetischen Feld kann sich die magnetische Komponente von einem Ort der schwächeren zu einem Ort der stärkeren magnetischen Feldstärke bewegen. Alternativ oder zusätzlich kann sich die magnetische Komponente des beweglichen Verschlusses durch Einwirken des magnetischen Feldes entlang der Feldlinie des magnetischen Feldes ausrichten. Dies kann sowohl in einem inhomogenen als auch in einem homogenen magnetischen Feld geschehen. Durch die magnetische Komponente des beweglichen Verschlusses kann die Zustandsänderung durch Einwirken des magnetischen Feldes technisch besonders einfach erreicht werden. Der bewegliche Verschluss kann z.B. aus einer magnetischen Komponente (z.B. aus einem ferromagnetischen Material) bestehen, die zur besseren Dichtwirkung und/oder zum Korrosionsschutz mit einem Kunststoffüberzug versehen ist. Alternativ kann der bewegliche Verschluss z.B. auch aus einem nichtmagnetischen Körper bestehen, der mit einer ferromagnetischen Schicht versehen ist, die die magnetische Komponente darstellt.

Der bewegliche Verschluss mit der magnetischen Komponente kann in eine Trennwand zwischen der ersten und zweiten Unterteilung eingebracht sein. Durch Einwirken des magnetischen Feldes kann sich die magnetische Komponente so bewegen und/oder sich so ausrichten, dass eine Verbindung zwischen erster und zweiter Unterteilung entsteht. Vorzugsweise bestehen Teile oder die gesamte Trennwand zwischen erster und zweiter Unterteilung aus der magnetischen Komponente. Auf diese Weise kann das Reaktionsgefäß mit besonders geringem Materialaufwand hergestellt werden.

Die magnetische Komponente kann ein ferromagnetisches Material enthalten oder aus einem ferromagnetischen Material bestehen. Vorzugsweise enthält die magnetische Komponente Eisen. Durch die Verwendung von Eisen in der magnetischen Komponente können die Herstellungskosten des Reaktionsgefäßes besonders niedrig gehalten werden.

In einer Ausführungsform ist die magnetische Komponente zumindest teilweise permanentmagnetisch. Vorzugsweise besteht die magnetische Komponente vollständig aus einem Permanentmagneten. Durch die Verwendung eines Permanentmagneten ist es möglich, dass ein einwirkendes magnetisches Feld eine größere Kraft auf die magnetische Komponente ausüben kann, als wenn die magnetische Komponente lediglich aus einem ferromagnetischen, nicht magnetisierten Material besteht. Zudem kann durch einen Permanentmagneten erreicht werden, dass sich die magnetische Komponente in einem magnetischen Feld ausrichtet. Zum Beispiel kann sich die magnetische Komponente in einem magnetischen Feld entlang der Feldlinien ausrichten. Bei geeigneter Ausgestaltung entsteht durch die Ausrichtung entlang der Feldlinien eine Drehbewegung der magnetischen Komponente, durch die die erste und die zweite Unterteilung miteinander verbunden oder voneinander getrennt werden können.

Erfindungsgemäß ist es bevorzugt, dass der bewegliche Verschluss im ersten oder zweiten Zustand kraftschlüssig mit dem Reaktionsgefäß verbunden ist. Dabei liegt vorzugsweise eine Fläche des beweglichen Verschlusses an einer Fläche des Reaktionsgefäßes so an, dass eine Kraft entlang der Flächennormale eine ausreichende Reibung zwischen den Flächen erzeugt, um den beweglichen Verschluss in dem Reaktionsgefäß festzuhalten. Vorzugsweise kann ein Einwirken des magnetischen Feldes eine ausreichende Kraft auf die magnetische Komponente des beweglichen Verschlusses ausüben, um die Reibung der beiden genannten Flächen aufeinander zu überwinden, sodass sich der bewegliche Verschluss im Reaktionsgefäß bewegt und die erste und zweite Unterteilung miteinander verbunden oder voneinander getrennt werden können. Prinzipiell können der bewegliche Verschluss und die angrenzenden Teile des Reaktionsgefäßes eine beliebige Form annehmen. In einer Ausführungsform besteht der bewegliche Verschluss aus einem magnetischen rotationssymmetrischen Körper, vorzugsweise aus einem permanentmagnetischen Kreiszylinder oder einer permanentmagnetischen Kugel. Der Durchmesser des Körpers beträgt dabei vorzugsweise zwischen 0,1 und 10 mm, besonders vorzugsweise zwischen 1 und 6 mm und ganz besonders vorzugsweise zwischen 2 und 4 mm. Der Körper kann in einen flexiblen Schlauch eingebracht werden, der an einem Ende verschlossen ist. In einer Ausführungsform ist der Schlauch aus Silikon gefertigt. Bei der Ausführung des Körpers als Kugel oder Kreiszylinder beträgt das Verhältnis des Durchmessers des Körpers zu dem Innendurchmesser des Schlauches vorzugsweise 1:1, besonders vorzugsweise 1,01:1, besonders vorzugsweise 1,03:1, besonders vorzugsweise 1,05:1, besonders vorzugsweise 1,1:1, besonders vorzugsweise 1,2:1, besonders vorzugsweise 1,3:1, und ganz besonders vorzugsweise 1,5:1. Vorzugsweise wird der Schlauch beim Einbringen des Körpers so gedehnt, dass eine dichte Verbindung zwischen Schlauch und Körper entsteht. Der Schlauch hat dabei vorzugsweise eine Wandstärke zwischen 0,1 und 5 mm, besonders vorzugsweise zwischen 0,5 und 3 mm und ganz besonders vorzugsweise zwischen 0,7 und 1,5 mm. In dem verschlossenen Endes des Schlauches befindet sich die erste Unterteilung, in der sich eine Flüssigkeit befinden kann. Durch das Einwirken eines magnetischen Feldes kann die Haftreibung, die den Körper in dem Schlauch hält, überwunden werden, sodass der Körper aus dem Schlauch entfernt wird und die erste Unterteilung mit einer den Schlauch umfassenden zweiten Unterteilung verbunden wird. Durch eine kraftschlüssige Verbindung des beweglichen Verschlusses mit dem Reaktionsgefäß kann die Erfindung konstruktiv besonders einfach ausgeführt werden.

In einer bevorzugten Ausführungsform der Erfindung ist der bewegliche Verschluss im ersten oder zweiten Zustand formschlüssig mit dem Reaktionsgefäß verbunden. Vorzugsweise ist ein erster Anteil des beweglichen Verschlusses so angeordnet, dass er einem zweiten Anteil des beweglichen Verschlusses den Weg versperrt, der zur Verbindung der ersten Unterteilung mit der zweiten Unterteilung zurückgelegt werden muss. Vorzugsweise ist der erste Anteil ein Riegel, der den zweiten Anteil so versperrt, dass keine Verbindung zwischen der ersten und der zweiten Unterteilung entstehen kann. Besonders bevorzugt ist der zweite Anteil ein schwenkbarer Deckel und der erste Anteil ein Riegel, der die magnetische Komponente enthält. Durch Einwirken des magnetischen Feldes kann so der Riegel verschoben werden, wodurch der Deckel nicht mehr versperrt wird und geöffnet werden kann. Die Öffnung des Deckels kann durch ein geeignetes elastisches Element, z.B. eine Stahlfeder, oder bei einem entsprechenden Material des Deckels durch Vorspannung des Deckels erleichtert werden. Die formschlüssige Verbindung des beweglichen Verschlusses ermöglicht eine besonders sichere Trennung der ersten von der zweiten Unterteilung im ersten Zustand. Ein versehentliches Lösen des beweglichen Verschlusses, z.B. bei einem optionalen Zentrifugationsschritt, kann so vermieden werden.

In einer bevorzugten Ausführungsform der Erfindung ist der bewegliche Verschluss im ersten oder zweiten Zustand stoffschlüssig mit dem Reaktionsgefäß verbunden. Dabei ist der bewegliche Verschluss irreversibel mit dem übrigen Reaktionsgefäß zusammengefügt. Eine Zustandsänderung, in der die erste und zweite Unterteilung miteinander verbunden werden, kann nur durch Zerstörung von Teilen des beweglichen Verschlusses erreicht werden. In dieser Ausführung kann der bewegliche Verschluss z. B. in einer Folie bestehen, mit der die erste Unterteilung verschlossen ist. Eine in der Folie vorhandene magnetische Komponente kann durch Einwirken des magnetischen Feldes eine Kraft auf die Folie übertragen, die ausreicht, um die Folie zu zerstören und dadurch die erste mit der zweiten Unterteilung zu verbinden. Vorzugsweise kann der bewegliche Verschluss - bis auf die magnetische Komponente - einteilig mit dem übrigen Reaktionsgefäß gefertigt werden, wobei vorzugsweise Sollbruchstellen an dem beweglichen Verschluss angebracht sind, sodass durch Einwirken des magnetischen Feldes die magnetische Komponente auf den beweglichen Verschluss eine Kraft ausübt, die zur Zerstörung der Sollbruchstellen und damit zur Zustandsänderung des Reaktionsgefäßes führt.

In einer bevorzugten Ausführungsform wird zumindest eine der Unterteilungen zumindest teilweise von einem Deckel des Reaktionsgefäßes begrenzt. Bei geöffnetem Deckel kann so Reaktionsflüssigkeit in zumindest eine der Unterteilungen eingefüllt werden. Nach Schließen des Deckels ist sind vorzugsweise beide Unterteilungen zu allen Seiten hin verschlossen. In dieser Ausführungsform ist das Einfüllen von Flüssigkeiten besonders einfach.

In einer bevorzugten Ausführungsform der Erfindung ist das Reaktionsgefäß mit zumindest einer der beiden Unterteilungen einstückig gefertigt. Vorzugsweise sind beide Unterteilungen mit dem Reaktionsgefäß einstückig gefertigt. Auch der bewegliche Verschluss kann vorzugsweise mit dem übrigen Reaktionsgefäß einstückig hergestellt sein. In dieser Fertigungsart kann das Reaktionsgefäß besonders günstig produziert werden.

In einer bevorzugten Ausführungsform befindet sich zumindest eine der beiden Unterteilungen in einem im Reaktionsgefäß beweglichen, hohlen Körper. Vorzugsweise ist dieser hohle Körper dabei nicht im Reaktionsgefäß befestigt, sondern befindet sich lose im Reaktionsgefäß. Eine solche Unterteilung kann z. B. als Schlauch ausgeführt werden, der auf einer Seite durch den beweglichen Verschluss und auf der anderen Seite durch eine feste Wand verschlossen ist und nicht am übrigen Reaktionsgefäß befestigt ist. So ist es möglich, dass eine bereits verschlossene Unterteilung in das Reaktionsgefäß eingeführt wird, was bei der Verwendung von besonders volatilen Reagenzien von Vorteil sein kann.

In dem erfindungsgemäßen Verfahren zur Zustandsänderung des Reaktionsgefäßes wird vorzugsweise ein inhomogenes magnetisches Feld zur Zustandsänderung verwendet. Die magnetische Komponente kann sich dabei in dem inhomogenen magnetischen Feld von Zonen mit niedriger magnetischer Feldstärke zu höherer magnetischer Feldstärke bewegen, wobei vorzugsweise die erste Unterteilung mit der zweiten Unterteilung verbunden wird oder diese beiden voneinander getrennt werden. Zudem kann bei einer permanentmagnetischen magnetischen Komponente sich diese im inhomogenen Magnetfeld in Richtung der Feldlinien ausrichten und so die Zustandsänderung erreicht werden. Alternativ wird die Zustandsänderung des Reaktionsgefäßes durch ein homogenes Magnetfeld herbeigeführt. Dabei ist vorzugsweise die magnetische Komponente permanentmagnetisch, so dass sie sich in dem magnetischen Feld dreht und entlang der Feldlinien ausrichtet. Die magnetische Komponente kann so angebracht werden, dass durch ihre Drehung der bewegliche Verschluss geöffnet wird. Z.B. kann der bewegliche Verschluss aus einer magnetisierten Kugel bestehen, die eine Bohrung aufweist. Die Kugel kann drehbar in einem Lager befestigt sein, so dass in einer Ausrichtung der Kugel die Bohrung durch das Lager dichtend verschlossen ist. Durch das Einwirken eines geeigneten homogenen magnetischen Feldes kann sich die Ausrichtung der permanentmagnetischen Kugel ändern, so dass die Bohrung nicht mehr verdeckt ist und die erste mit der zweiten Unterteilung über die Bohrung der Kugel verbunden wird.

Vorteilhafterweise kann die Verbindung der Unterteilungen auf diese Weise reversibel gestaltet werden.

Vorzugsweise geschieht die Zustandsänderung des Reaktionsgefäßes unter Verwendung eines Permanentmagneten oder eines Elektromagneten. Durch die Verwendung eines Permanentmagneten kann die Zustandsänderung des Reaktionsgefäßes ohne ein elektrisches Gerät herbeigeführt werden. Dies ist insbesondere bei einer mobilen Verwendung der Reaktionsgefäße von Vorteil. Ein Elektromagnet kann das zur Zustandsänderung nötige magnetische Feld bei relativ geringer Baugröße erzeugen. Da durch den Elektromagneten das magnetische Feld nach Belieben an- und ausgeschaltet werden kann, ist keine Relativbewegung des Reaktionsgefäßes zum Elektromagneten nötig, um die Zustandsänderung auszulösen. Das Reaktionsgefäß kann vielmehr fest an einem Ort platziert werden und das magnetische Feld zu geeigneter Zeit angeschaltet werden.

In einer bevorzugten Ausführung geschieht die Zustandsänderung des Reaktionsgefäßes unter Verwendung zweier Permanent- und/oder Elektromagnete, die derart angeordnet sind, dass zwischen den Permanent- und/oder Elektromagneten ein Spalt entsteht. Die Erfinder haben durch Simulationen herausgefunden, dass durch eine derartige Anordnung von Magneten ein inhomogenes Feld erzeugt werden kann, dessen räumliche Änderung der magnetischen Flussdichte ausreichend ist, um die für die Zustandsänderung des Reaktionsgefäßes nötige Kraft auf die magnetische Komponente bereitzustellen. Dabei ist der Betrag des Gradienten des Magnetfeldes vorzugsweise zwischen 0,001 und 10 T/mm, besonders vorzugsweise zwischen 0,01 und 1 T/mm und ganz besonders vorzugsweise zwischen 0,03 und 0,3 T/mm.

Sobald die Zustandsänderung eine Verbindung der Unterteilungen erlaubt, können sich vorzugsweise die in den Unterteilungen vorgelegten Substanzen vermischen bzw. miteinander reagieren. Hierbei geraten die Substanzen vorzugsweise nach dem Herstellen der Verbindung aufgrund der Schwerkraft in Kontakt. Je nach Beschaffenheit der Substanzen (insbesondere in Hinblick auf Oberflächenspannung und Viskosität), sowie je nach Beschaffenheit (u.a. Form, Größe, Oberfläche) der zuvor verschlossenen Unterteilung kann es erforderlich sein, das Reaktionsgefäß zu schütteln, zu vibrieren oder in geeigneter Form einer Zentrifugation auszusetzen, damit die Flüssigkeit herausfließt.

Bei wässrigen Lösungen ist hierfür häufig eine Zentrifugalbeschleunigung von vorzugsweise weniger als 10.000 g (g = 9,81 m/s²), besonders vorzugsweise weniger als 1000 g, besonders vorzugsweise von weniger als 100 g und ganz besonders weniger als 10 g erforderlich. Es kann ausreichen, das Reaktionsgefäß in die Hand zu nehmen und eine geeignete, kreisförmige schnelle Bewegung der Hand auszuführen.

### Kurzbeschreibung der Figuren

Es zeigen:
Figur 1 ein Reaktionsgefäß mit einem kreiszylindrischen beweglichen Verschluss;
Figur 2 einen Versuchsaufbau, in dem das Reaktionsgefäß durch ein magnetisches Feld bewegt wird;
Figur 3 ein Reaktionsgefäß mit einem sphärischen beweglichen Verschluss und einer am Deckel befestigten Unterteilung;
Figur 4 ein Reaktionsgefäß in einer weiteren Ausführungsform mit einem sphärischen beweglichen Verschluss und einer am Deckel befestigten Unterteilung;
Figur 5 ein Reaktionsgefäß mit einem sphärischen beweglichen Verschluss und einer deckelnahen Unterteilung im Reaktionsgefäß;
Figur 6 ein Reaktionsgefäß mit einer Trennwand, die vom Deckel aus nur zu einer Unterteilung direkten Zugang erlaubt;
Figur 7 ein Reaktionsgefäß mit einer Trennwand entlang einer Symmetrieebene des Reaktionsgefäßes;
Figur 8 das erfindungsgemäße Reaktionsgefäß mit einer im Reaktionsgefäß frei beweglichen Unterteilung mit Abstandshaltern;
Figur 9 in einer schematischen Darstellung den auf Trägheit basierenden Öffnungsvorgang einer frei beweglichen Unterteilung;
Figur 10 ein Reaktionsgefäß, in dem die Trennung der Unterteilungen durch einen sphärischen beweglichen Verschluss, der in einem konischen Reaktionsgefäß aufliegt, verwirklicht ist;
Figur 11 ein Reaktionsgefäß, in dem die Unterteilungen durch eine Ring geschaffen sind, in der sich ein kreiszylindrischer beweglicher Verschluss befindet;
Figur 12 das erfindungsgemäße Reaktionsgefäß, in dem eine Unterteilung am Deckel angebracht ist und der bewegliche Verschluss eine Folie enthält, die bei der Zustandsänderung durch eine sphärische magnetische Komponente zerstört wird;
Figur 13 eine Fotografie des Reaktionsgefäßes in der in Figur 3 gezeigten Ausführungsform;
Figur 14 eine Fotografie des Versuchsaufbaus aus Figur 2
   und
Figur 15 eine Fotografie eines Reaktionsgefäßes mit seitlich durch einen Permanentmagneten gesichertem beweglichen Verschluss.

### Ausführliche Beschreibung der Erfindung anhand mehrerer Ausführungs- und Vergleichsbeispiele

Figur 1 zeigt ein Reaktionsgefäß 1, das in dieser Ausführung aus Polypropylen, Polyethylen, Silikon oder einem anderen Kunststoff gefertigt ist. Das Reaktionsgefäß 1 besteht aus einem nach oben offenen kreiszylindrischen und einem unteren konischen Teil, der zum unteren Ende hin abgerundet ist. Die äußere Öffnung 2 am kreiszylindrischen Teil des Reaktionsgefäßes 1 kann durch einen Deckel 3 verschlossen werden. Auf der Innenseite des Deckels 3 ist ein Schlauch 4 z.B. durch Klemmen, Kleben oder Schweißen befestigt. In dieser Ausführung ist der Schlauch 4 aus Silikon gefertigt und in den Deckel 3 geklemmt. Der Schlauch 4 kann jedoch auch aus anderen Materialien, vorzugsweise Kunststoffen hergestellt werden. Vorzugsweise wird der Deckel 3 einstückig zusammen mit dem Schlauch 4 aus Polypropylen produziert. In den Schlauch 4 kann eine Flüssigkeit oder ein Feststoff, z.B. ein Pulver eingefüllt werden. Nach dem Einfüllen kann der Schlauch 4 durch einen in diesem Fall kreiszylindrischen beweglichen Verschluss 5 verschlossen werden. Der Schlauch 4 umschließt so zusammen mit dem Deckel 3 und dem beweglichen Verschluss 5 die erste Unterteilung 6, die von dem übrigen Reaktionsgefäß 1 als der zweiten Unterteilung 7 umgeben ist. Der kreiszylindrische bewegliche Verschluss 5 enthält eine magnetische Komponente 8, die aus einem ferromagnetischen oder ferrimagnetischen Material wie Eisen oder Ferrit besteht. In einer Ausführungsform besteht der gesamte bewegliche Verschluss 5 aus der magnetischen Komponente 8. Alternativ kann der bewegliche Verschluss 5 auch mit einem Kunststoffüberzug versehen sein oder aus einem Kunststoff bestehen, in den magnetische Partikel eingebracht sind. Nachdem der Schlauch 4 durch den beweglichen Verschluss 5 flüssigkeitsdicht versiegelt ist, kann der Deckel 3 auf das Reaktionsgefäß 1 aufgesetzt werden, das bereits mit einer weiteren Flüssigkeit und/oder einem weiteren Feststoff gefüllt ist. Daraufhin kann ein magnetisches Feld erzeugt werden, das auf die magnetische Komponente 8 einwirkt.

In Figur 1 in der Teilabbildung oben rechts wird ein schematisierter externer Permanentmagnet 9 in die Nähe des Reaktionsgefäßes 1 gebracht und so ein inhomogenes magnetisches Feld in dem Reaktionsgefäß erzeugt. Der bewegliche Verschluss 5 bewegt sich in dem inhomogenen Feld in Richtung höherer magnetischer Feldstärke auf den Permanentmagneten 9 zu und wird so aus dem Schlauch 4 entfernt. Die zuvor im Schlauch 4 enthaltene Flüssigkeit fließt nach unten aus dem Schlauch 4 heraus und fällt auf die Flüssigkeit die sich in der zweiten Unterteilung 7 befindet. Je nach Beschaffenheit der Flüssigkeit (insbesondere in Hinblick auch Oberflächenspannung und Viskosität), sowie je nach Beschaffenheit (u.a. Form, Größe, Oberfläche) der zuvor verschlossenen Unterteilung kann es erforderlich sein das Reaktionsgefäß zu schütteln, zu vibrieren oder in geeigneter Form einer Zentrifugation auszusetzen, damit die Flüssigkeit herausfließt. Bei wässrigen Lösungen ist hierfür meistens eine Zentrifugalbeschleunigung von vorzugsweise weniger als 10,000 g (g = 9,81 m/s²), besonders vorzugsweise weniger als 1000 g, besonders vorzugsweise von weniger als 100 g und ganz besonders weniger als 10 g erforderlich. Es kann ausreichen, das Reaktionsgefäß in die Hand zu nehmen und eine geeignete, kreisförmige schnelle Bewegung der Hand auszuführen.

Um die beiden Flüssigkeiten zu vermischen kann nun das Reaktionsgefäß 1 bewegt werden. Alternativ kann auch durch ein magnetisches Wechselfeld der bewegliche Verschluss 5 in Bewegung versetzt werden (Figur 1, unten links), um so die Flüssigkeiten vermischen, wie dies z.B. gewöhnlich mit einem Magnetfisch und einem Magnetrührer durchgeführt wird. Anschließend kann durch eine seitliche Platzierung des externen Permanentmagneten 9 der bewegliche Verschluss 5 aus dem Flüssigkeitsgemisch entfernt werden, um eine Absorptionsmessung der Flüssigkeit mit einem Laser 10 oder einer anderen Lichtquelle z.B. einer LED durchzuführen (Figur 1, unten, in der Mitte und rechts).

Das in Figur 1 dargestellte Reaktionsgefäß 1 ist besonders zum Nachweis von Nukleinsäuren unter Verwendung von Nanopartikeln geeignet. Eine zu untersuchende Probe kann zusammen mit PCR-Mix einschließlich Primern und Polymerase in den unteren Teil des Reaktionsgefäßes 1 eingefüllt werden. Die zur Nachweisreaktion benötigten, mit Nukleinsäuren konjugierten Nanopartikel können als Suspension in den Schlauch 4 am Deckel 3 eingefüllt werden. Der Deckel 3 wird nun mit dem beweglichen Verschluss 5 verschlossen und auf das übrige Reaktionsgefäß 1 aufgesetzt. Dabei sind die Unterteilungen 6, 7 zunächst voneinander getrennt. Das Reaktionsgefäß 1 durchläuft die zum Ausführen einer PCR nötigen Temperaturzyklen in einem Thermocycler. Danach liegt die vervielfältigte Nukleinsäure in der Flüssigkeit am Boden des Reaktionsgefäßes 1 vor. Um die Nukleinsäure nachzuweisen, wird durch Einwirken eines inhomogenen magnetischen Feldes der bewegliche Verschluss 5 aus dem Schlauch 4 entfernt, so dass die Nanopartikelsuspension freigesetzt wird und zum Boden des Reaktionsgefäßes fließt (gegebenenfalls indem das Reaktionsgefäß geeigneten Beschleunigungen etwa durch Schütteln ausgesetzt wurde). Um eine gute Durchmischung des PCR-Mix mit der Nanopartikelsuspension zu erreichen, wird ein niederfrequentes magnetisches Wechselfeld angelegt, wodurch der bewegliche Verschluss 5 die Flüssigkeiten am Boden des Reaktionsgefäßes 1 vermischt. Das niederfrequente Wechselfeld kann vorzugsweise auch durch Bewegung des Reaktionsgefäßes in der Nähe eines (Permanent-)Magneten erzeugt werden.

Die Nanopartikel können über an sie konjugierte Nukleinsäuren spezifisch an die durch PCR vervielfachten Nukleinsäuren binden, wodurch eine Änderung des Absorptionsspektrums der Flüssigkeit erzeugt werden kann. Vor der Messung der Absorption wird der bewegliche Verschluss 5 durch das Anlegen eines inhomogenen magnetischen Feldes aus der Flüssigkeit entfernt und im oberen Bereich des Reaktionsgefäßes 1 gehalten. Anschließend wird die Konzentration der gesuchten Nukleinsäuren durch Absorptionsmessung mittels eines Lasers 10 bestimmt.

Figur 2 stellt in schematischer Weise ein Verfahren dar, mit dem in dem in Figur 1 dargestellten Reaktionsgefäß 1 eine Zustandsänderung herbeigeführt werden kann. Zwischen zwei externen Permanentmagneten 9, die in diesem Fall jeweils aus drei einzelnen, aneinandergefügten Einzelmagneten 11 bestehen, befindet sich ein Spalt 12. Ein Reaktionsgefäß 1 mit voneinander getrennter erster 6 und zweiter Unterteilung 7, wird von links nach rechts durch den Spalt 12 zwischen den externen Permanentmagneten 9 bewegt. Dabei ist die Feldstärke des Magnetfelds im Zentrum des Spalts 12 wesentlich stärker als an seinem Rand, so dass der bewegliche Verschluss 5 aufgrund der in ihm enthaltenen magnetischen Komponente 8 aus dem Schlauch 4 herausgezogen wird und die Unterteilungen 6, 7 verbunden werden. Die im Schlauch 4 befindliche Flüssigkeit kann sich so mit der am Boden des Reaktionsgefäßes 1 vorhandenen Flüssigkeit vermischen. Die Zustandsänderung kann hier ohne Verwendung von Elektrizität herbeigeführt werden. Gerade für Analysen, die außerhalb eines Labors, z.B. am Krankenbett oder in freier Natur, ausgeführt werden sollen, ist es von Vorteil, die Zustandsänderung unabhängig von elektrischem Strom ausführen zu können. Entsprechende Geräte, die in der Lage sind, eine solche Zustandsänderung durch magnetische Felder zu erzeugen, können so besonders klein und robust gestaltet werden.

Figur 3 zeigt ein Reaktionsgefäß 1 in einer weiteren Ausführungsform. Auch hier ist die erste Unterteilung durch einen Schlauch 4 aus Silikon geschaffen, der durch den Deckel 3 des Reaktionsgefäßes 1 auf der einen und durch den beweglichen Verschluss 5 auf der anderen Seite begrenzt ist. Im Unterschied zu Figur 1 ist jedoch der bewegliche Verschluss 5 hier nicht als Kreiszylinder 13 sondern als Kugel 14 ausgeführt. Die Kugel 14 kann z.B. aus einem ferromagnetischen Material bestehen oder ein ferromagnetisches Material enthalten. Zur besseren Abdichtung und/oder zum besseren Korrosionsschutz kann die Kugel 14 mit einem Kunststoffmaterial (z.B. PTFE) beschichtet sein. Zudem ist der Durchmesser der Kugel 14 geringfügig größer als der Innendurchmesser des Schlauches 4, so dass dieser durch die Kugel 14 aufgedehnt wird und damit die Dichtwirkung zwischen Schlauch 4 und beweglichem Verschluss 5 verbessert wird. Aufgrund der Symmetrieeigenschaften der Kugel 14 kann der bewegliche Verschluss 5 in dieser Ausführungsform besonders einfach in den Schlauch 4 eingeführt werden, da nicht darauf geachtet werden muss, ob die Rotationsachse des beweglichen Verschlusses 5 mit der Achse des Schlauches 4 übereinstimmt. Zur Zustandsänderung wird auch hier ein inhomogenes magnetisches Feld angelegt, das z.B. am Boden des Reaktionsgefäßes 1 eine höhere Feldstärke aufweist, so dass die Kugel 14 aus dem Schlauch 4 herausgezogen wird und die Unterteilungen 6, 7 verbunden werden. Vorzugsweise ist das Magnetfeld so gewählt, dass der stärkste Gradient der Magnetfeldstärke am Ort der Kugel liegt. Daraufhin fließt die Flüssigkeit aus dem Schlauch 4 an den Boden des Reaktionsgefäßes 1. Durch Anlegen eines magnetischen Wechselfelds (z.B. durch die Relativbewegung des Reaktionsgefäßes zu einem Permanentmagneten) durchmischt die Kugel 14 die beiden Flüssigkeiten. Anschließend kann, wie bereits in Figur 2 gezeigt, eine Laser-Absorptionsmessung durchgeführt werden. Die Kugel 14 muss dabei nicht aus der Flüssigkeit entfernt werden, da sie klein genug ist, dass das Licht des Lasers 10 oberhalb der Kugel 14 durch die Flüssigkeit strahlen kann.

Figur 4 zeigt eine alternative Ausführungsform des Reaktionsgefäßes 1 mit einer am Deckel 3 befestigten ersten Unterteilung 6. Am Boden der ersten Unterteilung 6 befindet sich eine Aussparung 15, in die der bewegliche Verschluss in Form einer Kugel 14 eingebracht ist. Zur besseren Halterung des beweglichen Verschlusses befinden sich am Rande der Aussparung 15 Wandabschnitte 16, die im Wesentlichen senkrecht zum Boden 17 der ersten Unterteilung 6 angeordnet sind und sich an den eingesetzten beweglichen Verschluss 5 klammerartig anschmiegen können. Vorzugsweise ist das Reaktionsgefäß 1 einschließlich der Unterteilungen 6, 7 aus Polypropylen (oder einem anderen Kunststoff) gefertigt, besonders vorzugsweise ist das gesamte Reaktionsgefäß 1 mitsamt seinen Unterteilungen 6, 7 - bis auf den beweglichen Verschluss - einstückig gefertigt. Durch Einwirken eines magnetischen Feldes kann die Kugel 14 nach unten aus der ersten Unterteilung 6 herausgezogen und dann seitlich am Reaktionsgefäß 1 gelagert werden. Die in der ersten Unterteilung 6 enthaltene Flüssigkeit kann so in das übrige Reaktionsgefäß 1 strömen und sich mit der Flüssigkeit am Boden des Reaktionsgefäßes 1 vermischen. Alternativ kann das magnetische Feld auch so gestaltet werden, dass die Kugel 14 in die erste Unterteilung 6 hineingezogen wird und die Zustandsänderung des Reaktionsgefäßes 1 dadurch herbeigeführt wird.

In einer weiteren Ausführungsform, wie sie in Figur 5 dargestellt ist, ist die erste Unterteilung 6 nicht am Deckel 3, sondern an einem oberen Wandbereich 18 des Reaktionsgefäßes 1 befestigt. Dabei ist das Reaktionsgefäß 1 so gestaltet, dass bei geöffnetem Deckel 3 Flüssigkeiten vorteilhafterweise sowohl direkt in die erste Unterteilung 6 als die zweite Unterteilung 7 eingefüllt werden können. Die erste Unterteilung 6 ist an ihrem unteren Ende mit einem sphärischen beweglichen Verschluss 5 verschlossen. Auch hier kann das inhomogene magnetische Feld so erzeugt werden, dass bei der Zustandsänderung der bewegliche Verschluss 5 in die erste 6 oder in die zweite Unterteilung 7 gezogen wird.

In Figur 6 ist ein Reaktionsgefäß 1 durch eine Trennwand 19, die parallel zur Ebene des Deckels 3 verläuft, in eine obere, erste Unterteilung 6 und eine untere, zweite Unterteilung 7 geteilt. In der Trennwand 19 befindet sich der bewegliche Verschluss 5 in Form einer Kugel 14. Flüssigkeit kann nur bei entfernter Kugel 14 in die zweite Unterteilung 7 eingefüllt werden. Dabei sollte die erste Unterteilung 6 leer sein, um zu vermeiden, dass Flüssigkeit aus der ersten Unterteilung 6 bereits beim Einfüllen der Flüssigkeiten in die zweite Unterteilung 7 gerät. Nachdem der bewegliche Verschluss 5 in Position gebracht ist und die Unterteilungen 6, 7 voneinander getrennt sind, kann eine durch den Deckel 3 eingeführte Flüssigkeit nicht mehr den Inhalt der zweiten Unterteilung 7 kontaminieren. Nach Anlegen eines inhomogenen magnetischen Feldes kann der bewegliche Verschluss 5 nach oben in die erste Unterteilung 6 gezogen werden, so dass sich die Inhalte der ersten 6 und zweiten Unterteilungen 7 vermischen können.

Figur 7 zeigt eine weitere Ausführungsform eines Reaktionsgefäßes 1 mit einer vertikalen Trennwand 19 zwischen der ersten 6 und zweiten Unterteilung 7. Die Trennwand 19 liegt in einer Symmetrieebene des Reaktionsgefäßes 1. Bei geöffnetem Deckel 3 können beide Unterteilungen 6, 7 unabhängig voneinander gefüllt werden. Ein sphärischer, beweglicher Verschluss 5 kann durch Einwirken eines magnetischen Feldes in die erste 6 oder zweite Unterteilung 7 gezogen werden, so dass die beiden Unterteilungen 6, 7 verbunden werden und bei ausreichender Füllhöhe die Flüssigkeiten in den Unterteilungen 6, 7 miteinander vermischt werden.

In Figur 8 wird das erfindungsgemäße Reaktionsgefäß 1 dargestellt, das eine erste Unterteilung 6 besitzt, die durch die äußeren Wände des Reaktionsgefäßes 1 einschließlich des Deckels 3 umgeben wird. In die erste Unterteilung 6 kann eine zweite, frei bewegliche Unterteilung 7 hineingegeben werden. Die zweite Unterteilung 7 wird durch einen beweglichen hohlen Körper 20 gebildet, der an einem Ende dauerhaft verschlossen ist und in den am anderen Ende ein beweglicher Verschluss 5 dichtend eingebracht werden kann. Wenn die Unterteilungen 6, 7 miteinander verbunden werden sollen, kann ein inhomogenes Magnetfeld angelegt werden, so dass sich der bewegliche Verschluss 5 mit der zweiten Unterteilung 7 an die Wand des Reaktionsgefäßes 1 anlegt. An der zweiten Unterteilung 7 sind Abstandshalter 21 angebracht, die die Öffnung der zweiten Unterteilung 7 beim Einwirken des inhomogenen Magnetfelds mindestens so weit von der Innenwand der ersten Unterteilung 6 entfernt halten können, dass ausreichend Platz vorhanden ist, um den beweglichen Verschluss 5 herauszuziehen.

Figur 9 zeigt eine weitere Ausführungsform des erfindungsgemäßen Reaktionsgefäßes 1
mit einer äußeren ersten Unterteilung 6 und einer darin frei beweglichen zweiten
Unterteilung 7 in einem beweglichen hohlen Körper 20. Auch hier ist die zweite Unterteilung 7 zylindrisch aufgebaut und mit einem sphärischen, beweglichen Verschluss
5 verschlossen. Das Herausziehen des beweglichen Verschlusses 5 beim Einwirken eines inhomogenen magnetischen Wechselfelds basiert hier auf der niedrigeren Trägheit des beweglichen Verschlusses 5 im Vergleich zur übrigen zweiten Unterteilung 7. Dazu weist der bewegliche Verschluss 5 eine wesentlich geringere Masse als die zweite Unterteilung einschließlich der darin enthaltenen Flüssigkeit 7 auf.

Das in Figur 10 gezeigte Reaktionsgefäß 1 weist einen unteren konischen Anteil 22 auf, in den nach Einfüllen einer Flüssigkeit ein beweglicher Verschluss 5 - hier in Form einer Kugel 14 - eingepresst werden kann. So entsteht unterhalb der Kugel 14 die erste 6 und oberhalb der Kugel die zweite Unterteilung 7. Nach Anlegen eines inhomogenen magnetischen Feldes wird die Kugel 14 nach oben gezogen, so dass sich die Unterteilungen 6, 7 verbinden.

In das Reaktionsgefäß 1 in Figur 11 ist ein elastischer Ring 23 eingebracht, der vorzugsweise aus Silikon besteht. Der Außendurchmesser des Rings 23 entspricht dem Innendurchmesser des Reaktionsgefäßes 1 und der Innendurchmesser des Rings 23 entspricht dem Außendurchmesser eines Kreiszylinders 13 (oder ist geringfügig kleiner), der den beweglichen Verschluss 5 darstellt. Der bewegliche Verschluss 5 wird in den Ring 23 eingepresst. Daraufhin wird der Ring 23 mit dem beweglichen Verschluss 5 in das Reaktionsgefäß 1 eingepresst, wodurch zwei Unterteilungen 6, 7 entstehen. Durch ein geeignetes inhomogenes Magnetfeld kann der bewegliche Verschluss aus dem Ring 23 entfernt werden, so dass die Unterteilungen 6, 7 miteinander verbunden werden.

In Figur 12 ist eine erste Unterteilung 6 am Deckel 7 des Reaktionsgefäßes 1 durch eine Folie 24 geschaffen. Innerhalb der ersten Unterteilung 6 befindet sich eine magnetische Komponente 8, die in dieser Ausführung als Kugel 14 realisiert ist. Gegebenenfalls ist in der ersten Unterteilung 6 zusätzlich eine Flüssigkeit eingeschlossen. Der bewegliche Verschluss 5 besteht in diesem Fall aus zwei Komponenten: der magnetischen Komponente 8 (der Kugel 14) und der Folie 24. Wenn das Reaktionsgefäß 1 sich in einem inhomogenen Feld befindet, kann die Kugel 14 nach unten gezogen werden, so dass die Folie 24 reißt und eine Verbindung zwischen den beiden Unterteilungen 6, 7 entsteht. Die Verbindung der beiden Unterteilungen 6, 7 ist irreversibel, der bewegliche Verschluss 5 wird durch das Einwirken des magnetischen Feldes teilweise zerstört. Das inhomogene magnetische Feld wird hier durch einen geeigneten Magneten, z.B. einen Elektromagneten 26 erzeugt. Das Reaktionsgefäß 1 muss daher, wenn die Zustandsänderung herbeigeführt werden soll, nicht bewegt werden, es kann vielmehr einfach der Elektromagnet 26 angeschaltet werden.

Das in Figur 13 dargestellte Reaktionsgefäß 1 ist eine 0,2 ml Standard PCR Tube (Molecular Bioproducts, Inc., San Diego, CA, USA) und entspricht der in Figur 3 gezeigten Ausführungsform. Der Deckel 3 des Reaktionsgefäßes 1 setzt sich auf der Innenseite in einen zylindrischen Vorsprung 25 fort, der beim Verschließen des Deckels 3 in die Öffnung 2 des Reaktionsgefäßes 1 eingebracht wird und zu einer guten Dichtwirkung des Deckels 3 beiträgt. In den Vorsprung 25 ist ein Schlauch 4 eingepresst, der eine Länge von 8 mm aufweist und aus Silikon gefertigt ist. Der Innendurchmesser des Schlauchs 4 beträgt 2,45 mm, der Außendurchmesser ist 5 mm (Qualität SL601 und Härte 60° Shore, J. Lindemann GmbH, Helmstedt). Das in den Deckel 4 eingepresste Ende des Schlauches 4 wird durch den Deckel 3 dicht verschlossen. Das noch offene Ende des Schlauches 4 wird durch den beweglichen Verschluss 5 in Gestalt einer mit Teflon beschichteten Kugel 14 aus magnetischem Edelstahl (Nirosta-Material 1.4034) mit einem Durchmesser von 2,54 mm verschlossen. Der bewegliche Verschluss 5 kann in einem inhomogenen magnetischen Feld wieder entfernt werden, das vorzugsweise einen Gradienten von mindestens 0,05 T / mm besonders vorzugsweise von >0,1 T / mm aufweist. In Figur 14 wird eine Anordnung gezeigt, mit der ein solches inhomogenes Magnetfeld erzeugt werden kann. Zehn hintereinander angeordnete kubische Einzelmagneten 11 aus NdFeB (N48, Energieprodukt jeweils 358-382 kJ/m) mit einer Seitenlänge von 12 mm sind hintereinander angeordnet, so dass zwischen dem fünften und sechsten Einzelmagneten 11 ein Spalt 12 verbleibt, der breiter als der Außendurchmessers des Reaktionsgefäßes 1 ist (ca. 6mm). Wenn das Reaktionsgefäß 1 durch den Spalt 12 gezogen wird, so kann die Kugel 14 aus dem Schlauch 4 herausgezogen werden, so dass die Unterteilungen 6, 7 miteinander verbunden werden.

Sofern anschließend z.B. eine optische Transmissionsmessung erfolgen soll, kann die Kugel vorzugsweise durch einen kleinen Permanentmagneten 9 (z.B. 5mm Durchmesser und 10mm Länge) in einen Bereich des Reaktionsgefäßes verbracht werden, wo sie die weitere Untersuchung nicht beeinträchtigt. In Figur 15 ist ein solcher kleiner Permanentmagnet 9 aus NdFeB gezeigt, der direkt bis an die Wand des Reaktionsgefäßes 1 geführt wird, so dass sich die Kugel 14 dem Permanentmagnet 9 nähert.

### Bezugszeichen

1. Reaktionsgefäß
2. äußere Öffnung des Reaktionsgefäßes
3. Deckel
4. Schlauch
5. beweglicher Verschluss
6. erste Unterteilung
7. zweite Unterteilung
8. magnetische Komponente
9. externer Permanentmagnet
10. Laser zur Absorptionsmessung
11. Einzelmagnet
12. Spalt zwischen zwei externen Permanentmagneten
13. Kreiszylinder
14. Kugel
15. Aussparung in der ersten Unterteilung
16. sich klammerartig an den beweglichen Verschluss anschmiegende W andabschnitte
17. Boden der ersten Unterteilung
18. oberer Wandbereich des Reaktionsgefäßes
19. Trennwand zwischen erster und zweiter Unterteilung
20. beweglicher hohler Körper
21. Abstandshalter
22. konischer Anteil des Reaktionsgefäßes
23. elastischer Ring
24. Folie
25. zylindrischer Vorsprung des Deckels
26. Elektromagnet

## Patentansprüche

1. Reaktionsgefäß (1) mit einer ersten Unterteilung (6) und einer zweiten Unterteilung (7), wobei in einem ersten Zustand des Reaktionsgefäßes (1) die erste Unterteilung (6) von der zweiten Unterteilung (7) getrennt ist und in einem zweiten Zustand die erste Unterteilung (6) mit der zweiten Unterteilung (7) verbunden ist, wobei durch das Einwirken eines magnetischen Feldes einer der beiden Zustände in den anderen überführbar ist und im ersten Zustand die erste Unterteilung (6) und zweite Unterteilung (7) durch einen beweglichen Verschluss (5) mit einer magnetischen Komponente (8) voneinander getrennt sind, **dadurch gekennzeichnet, dass** der bewegliche Verschluss (5) im ersten Zustand stoffschlüssig mit dem Reaktionsgefäß (1) verbunden ist.

2. Reaktionsgefäß (1) mit einer ersten Unterteilung (6) und einer zweiten Unterteilung (7), wobei in einem ersten Zustand des Reaktionsgefäßes (1) die erste Unterteilung (6) von der zweiten Unterteilung (7) getrennt ist und in einem zweiten Zustand die erste Unterteilung (6) mit der zweiten Unterteilung (7) verbunden ist, wobei durch das Einwirken eines magnetischen Feldes einer der beiden Zustände in den anderen überführbar ist und im ersten Zustand die erste Unterteilung (6) und zweite Unterteilung (7) durch einen beweglichen Verschluss (5) mit einer magnetischen Komponente (8) voneinander getrennt sind, **dadurch gekennzeichnet, dass** zumindest eine der beiden Unterteilungen (6, 7) sich in einem in dem Reaktionsgefäß (1) beweglichen, hohlen Körper (20) befindet.

3. Reaktionsgefäß (1) mit einer ersten Unterteilung (6) und einer zweiten Unterteilung (7), wobei in einem ersten Zustand des Reaktionsgefäßes (1) die erste Unterteilung (6) von der zweiten Unterteilung (7) getrennt ist und in einem zweiten Zustand die erste Unterteilung (6) mit der zweiten Unterteilung (7) verbunden ist, wobei durch das Einwirken eines magnetischen Feldes einer der beiden Zustände in den anderen überführbar ist, **dadurch gekennzeichnet, dass** die erste Unterteilung (7) an einem Deckel des Reaktionsgefäßes durch eine Folie (24) geschaffen wird, sich innerhalb der ersten Unterteilung (6) eine magnetische Komponente (8) befindet.

4. Reaktionsgefäß (1) nach einem der vorhergehenden Ansprüche, **dadurch gekennzeichnet, dass** die magnetische Komponente (8) zumindest teilweise permanentmagnetisch ist.

5. Reaktionsgefäß (1) nach einem der vorhergehenden Ansprüche, **dadurch gekennzeichnet, dass** der bewegliche Verschluss (5) im ersten Zustand kraftschlüssig mit dem Reaktionsgefäß (1) verbunden ist.

6. Reaktionsgefäß (1) nach einem der vorhergehenden Ansprüche, **dadurch gekennzeichnet, dass** der bewegliche Verschluss (5) im ersten Zustand formschlüssig mit dem Reaktionsgefäß (1) verbunden ist.

7. Reaktionsgefäß (1) nach einem der vorhergehenden Ansprüche, **dadurch gekennzeichnet, dass** der bewegliche Verschluss (5) im ersten Zustand stoffschlüssig mit dem Reaktionsgefäß (1) verbunden ist.

8. Reaktionsgefäß (1) nach einem der vorhergehenden Ansprüche, **dadurch gekennzeichnet, dass** zumindest eine der Unterteilungen (6, 7) zumindest teilweise von einem Deckel (3) des Reaktionsgefäßes (1) begrenzt wird.

9. Reaktionsgefäß (1) nach einem der vorhergehenden Ansprüche, **dadurch gekennzeichnet, dass** das Reaktionsgefäß (1) mit zumindest einer der beiden Unterteilungen (6, 7) einstückig gefertigt ist.

10. Reaktionsgefäß (1) nach einem der vorhergehenden Ansprüche, **dadurch gekennzeichnet, dass** zumindest eine der beiden Unterteilungen (6, 7) sich in einem in dem Reaktionsgefäß (1) beweglichen, hohlen Körper (20) befindet.

11. Verwendung des Reaktionsgefäßes (1) nach einem der vorherigen Ansprüche in einem Verfahren zur Aufreinigung, Modifizierung und/oder zum Nachweis von Proteinen und/oder Nukleinsäuren.

12. Verwendung des Reaktionsgefäßes (1) nach einem der der vorherigen Ansprüche in einem Verfahren zur Vervielfältigung von Nukleinsäuren.

13. Verfahren zur Zustandsänderung des Reaktionsgefäßes (1) nach einem der Ansprüche 1 bis 10.

14. Verfahren nach Anspruch 13, **dadurch gekennzeichnet, dass** die Zustandsänderung des Reaktionsgefäßes (1) unter Verwendung eines Permanentmagneten (9) oder eines Elektromagneten (26) geschieht.

15. Verfahren nach einem der Ansprüche 13 oder 14, **dadurch gekennzeichnet, dass** die Zustandsänderung des Reaktionsgefäßes (1) unter Verwendung zweier Permanentmagnete (9) und/oder Elektromagnete (26) geschieht, die derart angeordnet sind, dass zwischen den Permanentmagneten (9) und/oder Elektromagneten (26) ein Spalt (12) ist.

## Claims

1. Reaction vessel (1) having a first subdivision (6) and a second subdivision (7), wherein in a first state of the reaction vessel (1) the first subdivision (6) is separated from the second subdivision (7) and in a second state the first subdivision (6) is connected to the second subdivision (7), wherein one of the two states is transferable into the other by the action of a magnetic field, and in the first state the first subdivision (6) and the second subdivision (7) are separated from one another by a movable closure (5) having a magnetic component (8), **characterized in that** in the first state the movable closure (5) is integrally connected to the reaction vessel (1).

2. Reaction vessel (1) having a first subdivision (6) and a second subdivision (7), wherein in a first state of the reaction vessel (1) the first subdivision (6) is separated from the second subdivision (7) and in a second state the first subdivision (6) is connected to the second subdivision (7), wherein one of the two states is transferable into the other by the action of a magnetic field, and in the first state the first subdivision (6) and the second subdivision (7) are separated from one another by a movable closure (5) having a magnetic component (8), **characterized in that** at least one of the two subdivisions (6, 7) is located in a hollow body (20) movable in the reaction vessel (1).

3. Reaction vessel (1) having a first subdivision (6) and a second subdivision (7), wherein in a first state of the reaction vessel (1) the first subdivision (6) is separated from the second subdivision (7) and in a second state the first subdivision (6) is connected to the second subdivision (7), wherein one of the two states is transferable into the other by the action of a magnetic field, **characterized in that** the first subdivision (6) is created on a cover of the reaction vessel by a film (24), and that a magnetic component (8) is located within the first subdivision (6).

4. Reaction vessel (1) according to one of the preceding claims, **characterized in that** the magnetic component (8) is at least partially permanentmagnetic.

5. Reaction vessel (1) according to one of the preceding claims, **characterized in that** in the first state the movable closure (5) is connected to the reaction vessel (1) in a non-positive manner.

6. Reaction vessel (1) according to one of the preceding claims, **characterized in that** in the first state the movable closure (5) is positively connected to the reaction vessel (1).

7. Reaction vessel (1) according to one of the preceding claims, **characterized in that** in the first state the movable closure (5) is materially connected to the reaction vessel (1).

8. Reaction vessel (1) according to one of the preceding claims, **characterized in that** at least one of the subdivisions (6, 7) is at least partially limited by a cover (3) of the reaction vessel (1).

9. Reaction vessel (1) according to one of the preceding claims, **characterized in that** the reaction vessel (1) is manufactured in one piece with at least one of the two subdivisions (6, 7).

10. Reaction vessel (1) according to one of the preceding claims, **characterized in that** at least one of the two subdivisions (6, 7) is located in a hollow body (20) movable in the reaction vessel (1).

11. Use of the reaction vessel (1) according to one of the preceding claims in a method for the purification, modification and/or detection of proteins and/or nucleic acids.

12. Use of the reaction vessel (1) according to one of the preceding claims in a method for amplifying nucleic acids.

13. Method for changing the state of the reaction vessel (1) according to one of claims 1 to 10.

14. Method according to claim 13, **characterized in that** the change of state of the reaction vessel (1) is effected using a permanent magnet (9) or an electromagnet (26).

15. Method according to one of the claims 13 or 14, **characterized in that** the change of state of the reaction vessel (1) is effected by using two permanent magnets (9) and/or electromagnets (26) which are arranged in such a way that there is a gap (12) between the permanent magnets (9) and/or electromagnets (26).

## Revendications

1. Récipient de réaction (1) comportant une première subdivision (6) et une seconde subdivision (7), dans lequel, dans un premier état du récipient de réaction (1), la première subdivision (6) est séparée de la seconde subdivision (7) et, dans un second état, la première subdivision (6) est reliée à la seconde subdivision (7), dans laquelle l'un des deux états peut être transféré dans l'autre par l'action d'un champ magnétique, et, dans le premier état, la première subdivision (6) et la seconde subdivision (7) sont séparées l'une de l'autre par une fermeture mobile (5) ayant un composant magnétique (8), **caractérisé en ce que,** dans le premier état, la fermeture mobile (5) est reliée au récipient de réaction (1) par liaison de matière.

2. Récipient de réaction (1) comportant une première subdivision (6) et une seconde subdivision (7), dans lequel, dans un premier état du récipient de réaction (1), la première subdivision (6) est séparée de la seconde subdivision (7) et, dans un second état, la première subdivision (6) est reliée à la seconde subdivision (7), dans laquelle l'un des deux états peut être transféré dans l'autre par l'action d'un champ magnétique, et, dans le premier état, la première subdivision (6) et la seconde subdivision (7) sont séparées l'une de l'autre par une fermeture mobile (5) ayant un composant magnétique (8), **caractérisé en ce qu'au** moins une des deux subdivisions (6, 7) est située dans un corps creux (20) mobile dans le réacteur (1).

3. Récipient de réaction (1) comportant une première subdivision (6) et une seconde subdivision (7), dans lequel, dans un premier état du récipient de réaction (1), la première subdivision (6) est séparée de la seconde subdivision (7) et, dans un second état, la première subdivision (6) est reliée à la seconde subdivision (7), dans laquelle l'un des deux états peut être transféré dans l'autre par l'action d'un champ magnétique, **caractérisé en ce que** la première subdivision (6) est créé sur un couvercle du récipient de réaction par un film (24), et qu'un composant magnétique (8) est situé à l'intérieur de la première subdivision (6).

4. Récipient de réaction (1) selon l'une des revendications précédentes, **caractérisé en ce que** le composant magnétique (8) est au moins partiellement un aimant permanent.

5. Récipient de réaction (1) selon l'une des revendications précédentes, **caractérisé en ce que,** dans le premier état, la fermeture mobile (5) est reliée au récipient de réaction (1) par adhérence.

6. Récipient de réaction (1) selon l'une des revendications précédentes, **caractérisé en ce que,** dans le premier état, la fermeture mobile (5) est reliée au récipient de réaction (1) par engagement positif.

7. Récipient de réaction (1) selon l'une des revendications précédentes, **caractérisé en ce que,** dans le premier état, la fermeture mobile (5) est reliée au récipient de réaction (1) par liaison de matière.

8. Récipient de réaction (1) selon l'une des revendications précédentes, **caractérisé en ce qu'au** moins une des subdivisions (6, 7) est au moins partiellement limitée par un couvercle (3) du récipient de réaction (1).

9. Récipient de réaction (1) selon l'une des revendications précédentes, **caractérisé en ce que** le récipient de réaction (1) est fabriqué d'une seule pièce avec au moins une des deux subdivisions (6, 7).

10. Récipient de réaction (1) selon l'une des revendications précédentes, **caractérisé en ce qu'au** moins une des deux subdivisions (6, 7) est située dans un corps creux (20) mobile dans le récipient de réaction (1).

11. Utilisation du récipient de réaction (1) selon l'une des revendications précédentes dans un procédé pour la purification, la modification et/ou la détection de protéines et/ou d'acides nucléiques.

12. Utilisation du récipient de réaction (1) selon l'une des revendications précédentes dans un procédé d'amplification d'acides nucléiques.

13. Procédé pour changer l'état du récipient de réaction (1) selon l'une des revendications 1 à 10.

14. Procédé selon la revendication 13, **caractérisé en ce que** le changement d'état du récipient de réaction (1) est effectué à l'aide d'un aimant permanent (9) ou d'un électroaimant (26).

15. Procédé selon l'une des revendications 13 ou 14, **caractérisé en ce que** le changement d'état du récipient de réaction (1) est effectué à l'aide de deux aimants permanents (9) et/ou électroaimants (26) qui sont disposés de telle sorte qu'il existe un espace (12) entre les aimants permanents (9) et/ou électroaimants (26).
